# FASCICULE DE BREVET EUROPEEN

(11) **EP 1 054 122 B1**
(45) Date de publication et mention de la délivrance du brevet: **17.03.2004**
(21) Numéro de dépôt: 99450010.6
(22) Date de dépôt: 21.05.1999
(51) Int. Cl.: E04H 17/16

(54) **Clip de fixation de panneaux de clôture sur des profilés à feuillure**
Klammer zur Befestigung von Zaunelementen an Rilleprofilen
Clip for fixing fence panels on grooved profiles

(43) Date de publication de la demande: 22.11.2000
(73) Titulaire: LIPPI LA CLOTURE, 16440 Mouthiers sur Boeme (FR)
(72) Inventeur: Lippi, Bernard, 16000, Angouleme (FR); Lippi, Jacques, 16440, Dirac (FR); Auger, Marc, 24340, La Rochebeaucourt (FR)
(74) Mandataire: Thébault, Jean-Louis

(56) Documents cités:
- EP-A- 0 359 346
- EP-A- 0 478 454
- FR-A- 2 698 417
- FR-A- 2 728 609
- GB-A- 2 276 401

## Description

La présente invention a trait aux clôtures du type comprenant :
- des panneaux du type en treillis soudés dont les bords destinés à être assemblés aux poteaux sont définis par des fils de chaîne,
- des clips en forme de cavalier ou analogue, de fixation desdits fils de chaîne de bordure sur des poteaux,
- et des poteaux munis, sur au moins une de leur face latérale, de moyens de réception-retenue desdits clips.

L'invention concerne plus précisément encore, bien que non exclusivement , les clôtures du type ci-dessus comprenant des poteaux formés de profilés métalliques extrudés à doubles feuillures.

Ces clôtures sont bien connues et sont illustrées par exemple par le brevet français N° 2.698.417 déposé au nom du Demandeur.

Dans ce document, le dispositif d'assemblage des poteaux et des panneaux est constitué de clips en forme de cavalier destinés à plaquer en fond de feuillure des fils de chaîne de bordure des panneaux, les clips étant retenus en place par arc-boutement élastique contre des ressauts latéraux ménagés sur les flancs en regard des feuillures.

Le but de la présente invention est de perfectionner ce dispositif de fixation des poteaux et panneaux afin, d'une part, d'améliorer la sécurité en interdisant tout démontage intempestif des panneaux et, d'autre part, d'éliminer toute possibilité de vibration des panneaux.

A cet effet, l'invention a pour objet un clip de fixation de panneaux sur des profilés de clôtures selon la revendication 1.

Avec un tel dispositif de fixation, il est pratiquement impossible de soulever un panneau pour l'extraire par le haut des poteaux adjacents, car il est bloqué par les fils horizontaux emprisonnés dans les clips de fixation, eux-mêmes empêchés de glisser dans les feuillures.

Par ailleurs, le fil de chaîne vertical de bordure du panneau est plaqué élastiquement en direction du flanc de la feuillure par les languettes ressorts dont sont munis les clips, supprimant ainsi tous risques de vibration éventuelle des panneaux et donc de bruit parasite, du fait par exemple des trépidations dues à la circulation dans les zones urbaines.

D'autres caractéristiques et avantages ressortiront de la description qui va suivre d'un mode de réalisation du clip de l'invention, description donnée à titre d'exemple uniquement et en regard du dessin annexé sur lequel :
- Figure 1 est une vue partielle en perpective plongeante d'un dispositif de fixation d'un panneau de clôture en treillis sur un poteau à feuillures comportant un clip selon l'invention ;
- Figure 2 est une vue en perspective du clip, et
- Figures 3 à 5 illustrent trois étapes de mise en place du clip dans sa feuillure réceptrice.

Sur la figure 1, on a représenté en 1 un poteau de type connu constitué d'un profilé par exemple en aluminium définissant une partie tubulaire 2 prolongée latéralement par une partie en T 3 déterminant deux feuillures identiques 4 et 5 en opposition.

Les deux feuillures 4, 5 comportent une âme commune 6 constituant le fond des feuillures et deux flancs en regard pourvus chacun d'un ressaut 7, 8 de retenue d'un clip 9.

En 10, est représenté le fil de chaîne de bordure du panneau en treillis à insérer dans la feuillure 5 de la figure 1.

Le panneau est du type connu constitué de fils métalliques ronds de chaîne 10 et de trame 11. Les fils de chaîne 10 présentent de place en place des ondulations (non représentées) de hauteur légèrement inférieure à la largeur des feuillures 4, 5 dans lesquelles les fils de chaîne de bordure 10 sont reçus, les fils de trame 11 étant sectionnés à hauteur du fil de bordure 10.

Le clip 9 selon l'invention est d'une seule pièce et formé d'une plaquette métallique rectangulaire mince, pliée et découpée par emboutissage. Le matériau du clip est par exemple un acier à ressort.

Le clip 9 comprend une première partie plane 9a destinée à venir se plaquer contre le fond 6 de la feuillure réceptrice (5) et une seconde partie 9b, à distance dudit fond 6 et dans laquelle est réalisée une échancrure 12 débouchant sur le bord d'extrémité 13 de la seconde partie 9b.

L'échancrure 12 est réalisée par découpage-repoussage d'une zone de la partie 9b qui va définir une languette 14 dirigée vers le fond de feuillure 6 et dont le rôle sera précisé plus loin.

En outre, sur le bord 13, à l'entrée de l'échancrure 12 et sur l'arête supérieure de la partie 9b sont ménagés deux picots de blocage 15 dont le rôle sera également précisé plus loin. Ces picots sont par exemple réalisés par un léger relevage à la presse des angles en regard au débouché de l'échancrure 12.

La mise en place du clip 9 est illustrée par les figures 3 à 5.

La partie 9b est d'abord engagée de façon que le fil de trame horizontal 11 pénètre dans l'échancrure 12, le bord 13 du clip étant plaqué contre le flanc de la feuillure 5.

Dans cette position, la partie 9a du clip qui comporte un bord relevé 16 est en appui contre l'autre flanc de la feuillure 5. Du fait de l'élasticité du clip 9, une simple pression suivant la flèche (figure 4) permet de plaquer élastiquement la partie 9a contre le fond 6 de la feuillure (figure 5), le clip étant bloqué par arc-boutement de son bord 13 contre le ressaut 7 et de son bord opposé 17 contre le ressaut 8.

En outre, l'engagement à fond du clip 9 met la languette 14 en appui élastique contre le fil de chaîne vertical 10.

Dans cette position du clip 9, les picots 15 flanquant le fil 11, forment des saillies pressées élastiquement contre le ressaut 7, ce qui empêche tout glissement du clip 9 à l'intérieur de la feuillure, par exemple en exerçant une traction sur le panneau pour l'extraire par le haut de ses feuillures de montage.

En effet, non seulement le panneau est retenu par les fils 11 emprisonnés dans l'échancrure 12 des clips 9, mais ces derniers sont bloqués par les picots 15 mordant le ressaut 7.

Quant à la languette 14, elle plaque élastiquement les fils 10, 11 contre le flanc de la feuillure 5, supprimant ainsi tout bruit parasite de vibration.

Enfin, l'invention n'est évidemment pas limitée au mode de réalisation représenté et décrit ci-dessus, mais en couvre au contraire toutes les variantes, notamment en ce qui concerne les nature, formes et dimensions du clip 9, la nature des moyens élastiques (languette 14) de plaquage des fils contre le flanc de feuillure, ainsi que la nature des moyens (picots 15) pour interdire le glissement des bords 13 du clip le long des ressauts, ces moyens pouvant également être prévus au droit de l'autre bord 17.

## Revendications

1. Clip de fixation (9) de panneaux sur des profilés de clôtures du type comprenant :
- des panneaux du type en treillis soudés dont les bords destinés à être assemblés aux poteaux sont définis par des fils de chaîne (10),
- des clips en forme de cavalier ou analogue, de fixation desdits fils de chaîne de bordure sur des poteaux,
- et des poteaux (1) munis, sur au moins une de leur face latérale, de moyens de réception-retenue desdits clips, constitués d'une feuillure (4, 5) munie sur ses flancs en regard de ressauts (7,8) de retenue des clips,
le clip comprend une première partie (9a) apte à être plaquée contre le fond (6) de la feuillure réceptrice et une seconde partie (9b) à distance du fond (6) et apte à recouvrir le fil de chaîne de bordure (10) du panneau associé, ledit clip (9) étant **caractérisé en ce que** ladite seconde partie (9b) comporte une languette ressort (14) dirigée vers le fond de feuillure (6) et susceptible de prendre appui contre ledit fil de bordure (10), une échancrure de verrouillage (12) susceptible de venir s'enfourcher sur une fil de trame horizontal (11) dudit panneau et des moyens (15) empêchant tout glissement le long du ressaut de retenue (7) de cette seconde partie (9b).

2. Clip suivant la revendication 1, **caractérisé en ce que** lesdits moyens empêchant tout glissement de ladite seconde partie (9b) du dispositif sont constitués par des picots (15) tournés vers ledit ressaut (7) et ménagés au droit du rebord (13) de la partie (9b) à l'entrée de ladite échancrure (12).

3. Clip suivant la revendication 1 ou 2, **caractérisé en ce qu'**il est d'une seule pièce formée d'une plaquette de préférence en acier à ressort, rectangulaire, mince, pliée et découpée.

## Claims

1. A fixing clip (9) for fence panels of the type including:
- panels of a soldered trellis type of which the edges to be assembled to posts are formed by a warp line (10),
- clips of staple or analogous form,
- posts (1) provided, on at least one of their lateral faces, with means for receiving and retaining said clips, formed from a rebate (4,5) provided on its sides with clip retention projections (7,8), the clip comprising a first part (9a) abutting against the base (6) of the receiving rebate and a second part (9b) at a distance from the base (6) and able to receive the border warp line (10) of the associated panel,
said clip (9) being **characterised in that** said second part (9b) includes a sprung flange (14) extending towards the base of the rebate (6) and able to press against said border wire (10), a recessed clamp (12) being able to be mounted on a horizontal weft wire (11) of said panel and means (15) for preventing all sliding along the retention projection (7) of the second part (9b).

2. A clip according to claim 1, **characterised in that** said means for preventing all sliding of said second part (9b) of the device is formed by slivers (15) pointing towards said projection (7) and arranged to the right of the border (13) of the part (9b) at the entrance of said recess (12).

3. A clip according to claim 1 or 2, **characterised in that** it is of one piece formed from a plate preferably of thin rectangular spring steel, folded and cut.

## Patentansprüche

1. Clip (9) für die Befestigung von Platten an Zaunprofiletementen des Typs, der umfasst:
- Platten des Typs mit verschweißten Gittern, deren Ränder, die dazu bestimmt sind, mit Pfosten zusammengefügt zu werden, durch Kettdrähte (10) definiert sind,
- Clips in Form einer Klammer oder dergleichen für die Befestigung der Rand-Kettdrähte an den Pfosten,
- und Pfosten (1), die an wenigstens einer ihrer Seitenflächen mit Aufnahme- und Haltemitteln für die Clips versehen sind, die aus einem Falz (4, 5) gebildet sind, der an ihren gegenüberliegenden Seitenflächen mit Rücksprüngen (7, 8) zum Halten der Clips versehen ist,
wobei der Clip (9) einen ersten Teil (9a), der gegen den Boden (6) des Aufnahmefalzes gedrückt werden kann, und einen zweiten Teil (9b), der sich in einem Abstand von dem Boden (6) befindet und den Rand-Kettdraht (10) der zugeordneten Platte abdecken kann, umfasst, **dadurch gekennzeichnet daß** der zweite Teil (9b) eine Federzunge (14), die zum Boden des Falzes (6) gerichtet ist und sich am Randdraht (10) abstützen kann, einen Verriegelungseinschnitt (12), der mit einem horizontalen Schussdraht (11) der Platte eine Zapfen- und Schlitzverbindung herstellen kann, und Mittel (15), die jegliches Gleiten dieses zweiten Teils (9b) längs des Halterücksprungs (7) verhindern, umfasst.

2. Clip nach Anspruch 1, **dadurch gekennzeichnet, dass** die Mittel, die jegliches Gleiten des zweiten Teils (9b) der Vorrichtung verhindern, durch Keile (15) gebildet sind, die zu dem Falz (7) gewendet und am Ort der Kante (13) des Teils (9b) am Einlass des Einschnitts (12) ausgebildet sind.

3. Clip nach Anspruch 1 oder 2, **dadurch gekennzeichnet, dass** er aus einem einzigen Teil besteht, das aus einem vorzugsweise aus Federstahl hergestellten, rechtwinkligen, dünnen, gebogenen und ausgestanzten Plättchen gebildet ist.
